# EUROPÄISCHE PATENTSCHRIFT

(11) **EP 1 253 322 B1**
(45) Veröffentlichungstag und Bekanntmachung des Hinweises auf die Patenterteilung: **05.10.2005**
(21) Anmeldenummer: 02009463.7
(22) Anmeldetag: 25.04.2002
(51) Int. Cl.: F04C 2/10, F04C 15/00

(54) **Hydraulische Arbeitsmaschine**
Hydraulic machine
Machine hydraulique

(30) Priorität: 27.04.2001 DE 10120711
(43) Veröffentlichungstag der Anmeldung: 30.10.2002
(73) Patentinhaber: ROBERT BOSCH GMBH, 70442 Stuttgart (DE)
(72) Erfinder: Dworak, Wilhelm, 70437 Stuttgart (DE); Nedorost, Rudolf, 71665 Vaihingen/E. (DE)
(74) Vertreter: Wagner, Sigrid

(56) Entgegenhaltungen:
- DE-A- 2 944 263
- DE-A- 3 035 663
- DE-U- 8 006 057
- US-A- 2 883 213

## Beschreibung

### Stand der Technik

Die Erfindung geht von einer hydraulischen Arbeitsmaschine, insbesondere zur Förderung von Hydrauliköl, Schmieröl oder dergleichen, gemäß der im Oberbegriff des Patentanspruches 1 näher definierten Art aus.

Eine solche hydraulische Arbeitsmaschine ist aus der Praxis bekannt und ist beispielsweise als Antriebseinheit eines Hydrauliksystems ausgebildet.

Die hydraulische Arbeitsmaschine kann Bestandteil eines per se bekannten Hydraulikaggregats sein, das im wesentlichen eine Hydraulikpumpe, einen Hydraulikölvorratsbehälter, einen Ventilblock sowie eine als Elektromotor ausgebildete Antriebseinheit für die Hydraulikpumpe umfaßt. Die Hydraulikpumpe, die an dem Ventilblock befestigt ist und in einem Pumpengehäuse angeordnet ist, taucht in den Hydraulikölvorratsbehälter ein und steht mit der ebenfalls an dem Ventilblock befestigten Antriebseinheit derart in Wirkverbindung, daß eine Abtriebswelle der Antriebseinheit mit einer Antriebswelle der Hydraulikpumpe gekuppelt ist. Die Kupplung erfolgt im Bereich eines als Kupplungsraum ausgebildeten und gegenüber dem Vorratsbehälter mittels eines O-Rings abgedichteten Durchbruches des Ventilblocks. Damit die Kupplung zwischen der Antriebswelle der Hydraulikpumpe und der Abtriebswelle der Antriebseinheit nicht verschleißt und geräuscharm arbeitet und damit keine radialen Kräfte auf die Antriebswelle ausgeübt werden, ist es erforderlich, daß die beiden Wellen, von denen zumindest die Antriebswelle der Hydraulikpumpe einen Wellendichtring durchgreift, miteinander fluchten.

Dies wird dadurch gewährleistet, daß die Hydraulikpumpe über einen sogenannten Einpaß in den Ventilblock eingesetzt ist. Der Einpaß ist an dem Pumpengehäuse ausgebildet und greift in eine Ausnehmung des Ventilblocks ein. Ein Einpaß an dem Pumpengehäuse ist eine kostenintensive Maßnahme.

Auch aus der DE 29 44 263 A1 ist eine Lösung mit einem Einpaßteil bekannt. Die DE 29 44 263 A1 offenbart eine als Zahnradmaschine ausgebildete hydraulische Arbeitsmaschine mit einem Gehäuse, das durch einen Deckel flüssigkeitsdicht verschlossen ist. In dem Deckel ist eine Bohrung ausgebildet, durch das eine Triebwelle zum Antrieb eines Zahnrads nach außen geführt ist. In einem radial erweiterten Teil der Bohrung ist eine Wellendichtung angeordnet, an die sich ein passend in die Bohrung eingesetztes Einpassteil anschließt. Dieses Einpassteil, welches zum Zentrieren der gesamten Zahnradmaschine an einem anderen Maschinenteil dient, ist durch mehrere Schrauben an dem Gehäusedeckel befestigt und stellt insgesamt eine aufwendige Zentrierungsmaßname dar.

Die US 2,883,213 zeigt eine Pumpe mit einem aus mehreren Platten gebildeten Pumpengehäuse, aus dem eine Welle durch eine Bohrung nach außen geführt ist, wobei die Bohrung mit einer Axialdichtung zur Dichtung des Gehäuses im Bereich des Durchtritts der Welle ausgebildet ist. Der nach außen geführte Bereich der Welle kann mit einer weiteren Baueinheit verbunden werden. Problematisch ist hierbei jedoch, dass keine Maßnahmen zur Zentrierung einer solchen weiteren Baueinheit gegenüber dem Pumpengehäuse vorgesehen sind.

Ferner ist aus der DE 44 23 531 A1 ein Kommutatormotor bekannt, der eine Bürstentragplatte aufweist, die an einem Antriebsgehäuse einer Hydraulikpumpe angeflanscht ist. Die Bürstentragplatte ist von einer Rotorwelle durchgriffen, welche in das Antriebsgehäuse hineinragt. In dem Bereich, in dem die Bürstentragplatte an das Antriebsgehäuse grenzt, ist die Rotorwelle in einem Wälzlager gelagert. Das Wälzlager greift einerseits in eine Zentrierausnehmung der Bürstentragplatte und andererseits in eine Lagerausnehmung des Antriebsgehäuses ein.

### Vorteile der Erfindung

Eine hydraulische Arbeitsmaschine nach der Erfindung mit den Merkmalen nach dem Oberbegriff des Patentanspruches 1, bei welcher der Wellendichtring als Zentriereinrichtung ausgebildet ist, wobei der Wellendichtring einerseits in das Maschinengehäuse und andererseits in den Durchbruch der Trägerbaueinheit eintaucht, hat den Vorteil, daß das Maschinengehäuse auf einfache Weise mittels des Wellendichtrings gegenüber der Trägerbaueinheit zentrierbar ist, so daß beispielsweise die Welle und eine mit der Welle gekuppelte zweite Welle zuverlässig miteinander fluchten.

Die Erfindung nützt dabei zur Zentrierung ein ohnehin erforderliches Bauteil und macht den Einsatz kostenintensiver zusätzlicher Bauteile, wie eines an dem Maschinengehäuse ausgebildeten Einpasses, überflüssig.

Damit ergibt sich vorteilhafterweise eine Zentrierung, welche kostengünstig realisiert werden kann.

Die hydraulische Arbeitsmaschine nach der Erfindung kann in einer vorteilhaften Ausführung beispielsweise ein Pumpenaggregat darstellen, bei welchem eine als Zahnradpumpe ausgebildete Hydraulikpumpe an einem als Trägerbaueinheit dienenden Ventilblock befestigt ist und mittels eines die korrespondierende Baueinheit bildenden Elektromotors antreibbar ist. Der Elektromotor hat in üblicher Weise eine Abtriebswelle, die mit einer Antriebswelle der Hydraulikpumpe gekuppelt ist.

Damit bei einem derartigen Pumpenaggregat im Sinne der Erfindung gewährleistet ist, daß die beiden Wellen exakt miteinander fluchten, ist die Hydraulikpumpe mittels eines Wellendichtrings gegenüber dem Ventilblock zentriert, durch den die geführt sind.

Bei der hydraulischen Arbeitsmaschine nach der Erfindung kann es sich auch um einen Hydraulikmotor, wie einen Zahnradmotor, handeln. Die Welle bildet dann die Abtriebswelle des Motors.

Der Teil des Maschinengehäuses, welcher einen ersten Bereich des Wellendichtrings in radialer Richtung begrenzt, kann beispielsweise ein dem Maschinengehäuse zugeordneter Pumpendeckel sein, und die einen zweiten Bereich des Wellendichtrings begrenzende Trägerbaueinheit kann ein Ventilblock sein.

Die Trägerbaueinheit kann beispielsweise auch von einem Gehäuse einer Antriebseinheit, wie einem Elektromotor, für eine Hydraulikpumpe gebildet sein. In diesem Falle taucht der Wellendichtring einerseits in das Gehäuse der Hydraulikpumpe und andererseits in das Gehäuse der Antriebseinheit ein und dient so der Zentrierung der Hydraulikpumpe gegenüber der Antriebseinheit.

In einer bevorzugten Ausführung der Erfindung kann der Wellendichtring als Dichtung zwischen dem Pumpengehäuse und dem Ventilblock vorgesehen sein. Die Dichtwirkung ist dabei insbesondere gewährleistet, wenn der Wellendichtring eine Gummiummantelung aufweist.

Alternativ oder zusätzlich kann zur Dichtung des Durchbruches gegenüber der Umgebung des Maschinengehäuses zwischen dem Maschinengehäuse und der Trägerbaueinheit ein O-Ring angeordnet sein. Sofern der Wellendichtring eine Gummiummantelung aufweist, kann der O-Ring gegebenenfalls entfallen.

Im Fall eines hydraulischen Pumpenaggregats der oben beschriebenen Art dichtet der O-Ring bzw. der Wellendichtring den als Kupplungsraum ausgebildeten Durchbruch, in dem die Abtriebswelle der Antriebseinheit und die Antriebswelle der Hydraulikpumpe miteinander gekuppelt sind, gegenüber dem Hydraulikölvorratsbehälter.

Weitere Vorteile und vorteilhafte Ausgestaltungen des Gegenstandes nach der Erfindung sind der Beschreibung, der Zeichnung und den Patentansprüchen entnehmbar.

### Zeichnung

Ein Ausführungsbeispiel der hydraulischen Arbeitsmaschine nach der Erfindung ist in der Zeichnung schematisch vereinfacht dargestellt und wird in der nachfolgenden Beschreibung näher erläutert.

Die einzige Figur zeigt eine Hydraulikpumpe, die an einem Ventilblock befestigt ist.

### Beschreibung des Ausführungsbeispiels

Das in der Figur dargestellte Ausführungsbeispiel zeigt eine hydraulische Arbeitsmaschine 1, die einen als Trägerbaueinheit dienenden Ventilblock 2 sowie eine Hydraulikpumpe 3 umfaßt. Die Hydraulikpumpe 3 ist an dem Ventilblock 2 befestigt und taucht in einen hier nicht dargestellten Druckmittelvorratsbehälter ein, welcher über Verbindungsmittel 4 ebenfalls an dem Ventilblock 2 befestigt ist.

Die Hydraulikpumpe 3 ist vorliegend als Zahnradpumpe ausgebildet und weist ein aus den Gehäuseteilen 5, 6 und 7 bestehendes Maschinengehäuse, d.h. Pumpengehäuse, auf, wobei das Gehäuseteil 7 als Pumpendeckel ausgebildet ist und an den Ventilblock 2 angrenzt.

Die als Zahnradpumpe ausgebildete Hydraulikpumpe 3 ist über eine Antriebswelle 8 antreibbar, welche den Gehäusedeckel 7 durchgreift und mit einem Kupplungsbereich 9 in einen als Kupplungsraum ausgebildeten Durchbruch 10 des Ventilblocks 2 eintaucht. Der Kupplungsbereich 9 dient zur Kupplung mit einem hier nicht näher dargestellten Elektromotor, der mittels in Bohrungen 11 eingreifender Schrauben an dem Ventilblock 2 befestigbar ist.

Der Elektromotor weist üblicherweise eine Abtriebswelle auf, die über den Kupplungsbereich 9 mit der Antriebswelle 8 der Hydraulikpumpe 3 kuppelbar ist.

An der dem Ventilblock 2 zugewandten Seite ist an dem Pumpendeckel 7 eine die Antriebswelle 8 umschließende, ringförmige Ausnehmung 12 ausgebildet, an deren Boden eine die Antriebswelle 8 umschließende Zentrierscheibe 13 zur Führung der Antriebswelle 8 angeordnet ist.

Des weiteren taucht in die Ausnehmung 12 ein Wellendichtring 14 ein, der mit seinem der Hydraulikpumpe 3 abgewandten Ende in den Durchbruch 10 des Ventilblocks 2 eintaucht und so zur Zentrierung der Hydraulikpumpe 3 gegenüber dem Ventilblock 2 und damit gegenüber dem hier nicht dargestellten Elektromotor dient.

Dadurch, daß der Wellendichtring radial einerseits an den Pumpendeckel 7, der dem Pumpengehäuse zugeordnet ist, und andererseits radial an den Ventilblock 2 grenzt, ist sichergestellt, daß die Antriebswelle 8 der Hydraulikpumpe 3 und die Abtriebswelle des Elektromotors miteinander fluchten, so daß ein geringer Verschleiß des Kupplungsbereichs gewährleistet ist und im Betrieb der hydraulischen Arbeitsmaschine 1 keine radialen Kräfte auf die Antriebswelle 8 ausgeübt werden.

Zur Dichtung des Kupplungsraums 10 gegenüber dem Volumen des nicht dargestellten Druckmittelvorratsbehälters ist zwischen dem Pumpendeckel 7 und dem Ventilblock 2 ein O-Ring 15 angeordnet. Auf diesen kann gegebenenfalls verzichtet werden, wenn ein Wellendichtring 14 mit Gummiummantelung eingesetzt wird, da dann der Wellendichtring 14 diese Dichtfunktion übernimmt.

Es versteht sich, daß die Erfindung nicht auf das dargestellte Ausführungsbeispiel beschränkt ist. Vielmehr kann die Erfindung beispielsweise auch auf einen Zahnradmotor mit einer Abtriebswelle übertragen werden, die eine Trägerbaueinheit durchgreift und die mit einer korrespondierenden Welle einer anzutreibenden Baueinheit möglichst exakt fluchten muß.

## Patentansprüche

1. Hydraulische Arbeitsmaschine, insbesondere zur Förderung von Hydrauliköl, Schmieröl oder dergleichen, mit mindestens einer Welle (8), die ein Maschinengehäuse (5, 6, 7) und einen Wellendichtring (14) durchgreift, sowie einer Trägerbaueinheit (2), die an das Maschinengehäuse (5, 6, 7) grenzt und einen Durchbruch (10) aufweist, so daß die Welle (8) mit einer korrespondierenden Baueinheit verbindbar ist, **dadurch gekennzeichnet, daß** der Wellendichtring (14) als eine Zentriereinrichtung ausgebildet ist, wobei der Wellendichtring (14) einerseits in das Maschinengehäuse (5, 6, 7) und andererseits in den Durchbruch (10) der Trägerbaueinheit (2) eintaucht.

2. Hydraulische Arbeitsmaschine nach Anspruch 1, **dadurch gekennzeichnet, daß** der Wellendichtring (14) als Dichtung zwischen dem Maschinengehäuse (5, 6, 7) und der Trägerbaueinheit (2) vorgesehen ist.

3. Hydraulische Arbeitsmaschine nach einem der Ansprüche 1 oder 2, **dadurch gekennzeichnet, daß** ein O-Ring (15) zwischen dem Maschinengehäuse (5, 6, 7) und der Trägerbaueinheit (2) angeordnet ist.

## Claims

1. A hydraulic working machine, particularly for conveying hydraulic oil, lubricating oil or the like, with at least one shaft (8) penetrating a machine housing (5, 6, 7) and a shaft seal ring (14), and with a support unit (2) adjacent to the machine casing (5, 6, 7) and having an opening (10), so that the shaft (8) can be connected to a corresponding unit, **characterized in that** the shaft seal ring (14) is provided as a centring device, with said shaft seal ring (14) reaching into the machine housing (5, 6, 7) on the one hand and into the opening (10) in the support unit (2) on the other.

2. The hydraulic working machine according to claim 1, **characterized in that** the shaft seal ring (14) is provided as a seal between the machine housing (5, 6, 7) and the support unit (2).

3. The hydraulic working machine according to one of claims 1 or 2, **characterized in that** an O-ring (15) is arranged between the machine housing (5, 6, 7) and the support unit (2).

## Revendications

1. Machine hydraulique de travail, en particulier pour l'alimentation en huile hydraulique, en huile lubrifiante ou similaire, comprenant au moins un arbre (8) traversant un carter de machine (5,6,7) et une bague d'étanchéité d'arbre (14), ainsi qu'une unité de support (2) contiguë au carter de machine (5,6,7) et présentant un passage (10) de sorte que l'arbre (8) puise être raccordé à une unité correspondante, **caractérisée en ce que** la bague d'étanchéité d'arbre (14) est conformée en dispositif de centrage, la bague d'étanchéité d'arbre (14) pénétrant d'une part dans le carter de machine (5,6,7) et d'autre part dans le passage (10) de l'unité de support (2).

2. Machine hydraulique de travail selon la revendication 1, **caractérisée en ce que** la bague d'étanchéité (14) est prévue comme joint d'étanchéité entre le carter de machine (5,6,7) et l'unité de support (2).

3. Machine hydraulique de travail selon l'une quelconque des revendications 1 ou 2, **caractérisée en ce qu'**un joint torique (15) est disposé entre le carter de machine (5,6,7) et l'unité de support (2).
